# EUROPÄISCHE PATENTSCHRIFT

(11) **EP 4 351 839 B1**
(45) Veröffentlichungstag und Bekanntmachung des Hinweises auf die Patenterteilung: **18.02.2026**
(21) Anmeldenummer: 22730249.4
(22) Anmeldetag: 24.05.2022
(51) Int. Cl.: B25F 5/00

(54) **WERKZEUGMASCHINE UND VERFAHREN ZUM BETRIEB EINER WERKZEUGMASCHINE**
MACHINE TOOL AND METHOD FOR OPERATING A MACHINE TOOL
MACHINE-OUTIL ET PROCÉDÉ DE FONCTIONNEMENT D'UNE MACHINE-OUTIL

(30) Priorität: 09.06.2021 EP 21178467
(43) Veröffentlichungstag der Anmeldung: 17.04.2024
(73) Patentinhaber: Hilti Aktiengesellschaft, 9494 Schaan (LI)
(72) Erfinder: WIERER, Michael, 6832 Röthis (AT); GUT, Manuel, 6811 Göfis (AT)
(74) Vertreter: Hilti Aktiengesellschaft Corporate Intellectual Property
(86) Internationale Anmeldenummer: PCT/EP2022/064018
(87) Internationale Veröffentlichungsnummer: WO 2022/258362

(56) Entgegenhaltungen:
- EP-A1- 3 753 396
- WO-A1-2011/122695
- WO-A1-2021/084315
- US-A- 3 714 994
- US-A- 6 009 775

## Beschreibung

Die Erfindung betrifft eine Werkzeugmaschine mit einem Werkzeug und einem Motor, wobei der Motor der Werkzeugmaschine in einem Drehzahlbereich von 2.000 bis 30.000 rpm betrieben wird und wobei eine Trägheit des Motors in einem Bereich von 20·10⁻⁶ bis 750·10⁻⁶ kg·m² liegt. In einem zweiten Aspekt betrifft die Erfindung ein Verfahren zum Betrieb einer Werkzeugmaschine, die in einem Drehzahlbereich von 2.000 bis 30.000 rpm betrieben wird, wobei eine Trägheit des Motors in einem Bereich von 20·10⁻⁶ bis 750·10⁻⁶ kg·m² liegt. Durch die Auswahl und Angabe eines Satzes von Parametern, die Eigenschaften des Motors der Werkzeugmaschine beschreiben, kann die Werkzeugmaschine so gestaltet und betrieben werden, dass auf eine mechanische Rutschkupplung verzichtet werden kann. Die Motorparameter "Drehzahl" und "Trägheit" sind insbesondere so ausgewählt, dass ein maximales Drehmoment in einem Getriebe der Werkzeugmaschine stets unterhalb einer festgelegten oberen Grenze liegt. Darüber hinaus ermöglicht die Erfindung ein besonders produktives Arbeiten mit der Werkzeugmaschine, wobei Tests gezeigt haben, dass vorteilhafterweise die Serviceintervalle durch das Weglassen der mechanischen Rutschkupplung verlängert werden können.

### Hintergrund der Erfindung:

Im Stand der Technik sind Werkzeugmaschinen bekannt, mit denen unterschiedliche Arbeiten durchgeführt werden können, siehe z.B. das Dokument US 3,714,994 A. Beispielsweise sind Bohrhämmer, Meißelgeräte, Trenn- oder Winkelschleifer, Schraubgeräte oder Kembohrgeräte bekannt, bei denen jeweils ein Werkzeug durch einen Motor angetrieben wird. Eine Energieversorgung kann über einen Netzanschluss oder mit Batterien oder Akkumulatoren ("Akkus") bereitgestellt werden.

Bei Geräten, die aus dem Stand der Technik bekannt sind, soll teilweise versucht werden, ein maximales Drehmoment im Antriebsstrang zu begrenzen, wenn das Gerät bzw. sein Werkzeug blockiert. Dies insbesondere deshalb, um den Nutzer des Geräts zu schützen und um zu verhindern, dass ein Arm, eine Schulter oder ein Handgelenk des Nutzers verletzt wird, wenn sich das Gerät im Falle der Blockade seines Werkzeugs weiterdreht. Bisher werden mechanische Rutschkupplungen eingesetzt, um eine solche Begrenzung des maximalen Drehmoments und der Auslenkung der Werkzeugmaschine herbeizuführen und den Nutzer der Werkzeugmaschine vor zu hohen Belastungen zu schützen. Allerdings sind solche mechanischen Rutschkupplungen kostenintensiv. Darüber hinaus sind mechanische Rutschkupplungen wartungsintensiv und machen kurze Serviceintervalle erforderlich. Des Weiteren werden bei einigen Rutschkupplungen hohe Auslösegeschwindigkeiten beobachtet, was sich nachteilig auf die Produktivität bei der Arbeit mit der Werkzeugmaschine auswirken kann.

Zum Schutze des Nutzers sind daher im Stand der Technik mechatronische Lösungen vorgeschlagen worden, mit denen insbesondere die Rückwirkung des Geräts auf den Nutzer begrenzt werden kann. Keine befriedigenden Lösungen gibt es aber für die Begrenzung der kurzfristig im Antriebsstrang auftretenden Spitzendrehmomente, wenn die Werkzeugmaschine bzw. ihr Werkzeug blockiert. Das führt dazu, dass aktuell im Markt befindliche Werkzeugmaschinen und insbesondere ihre mechanischen Komponenten sehr robust ausgelegt sein müssen, um die extremen Belastungen auszuhalten, die mit den Drehmomentspitzen im Falle einer Blockade oder eines Verklemmens des Werkzeugs auftreten können. Damit ist die Mechanik von solchen konventionellen Werkzeugmaschinen, wie sie aus dem Stand der Technik bekannt sind, für den größten Teil der Anwendungsfälle überdimensioniert. Insbesondere bei Kernbohrgeräten, mit denen zylinderförmige Bohrkerne aus einem Untergrund geschnitten werden können, können solche Drehmomentspitzen außerordentlich hoch ausfallen. Dies ist insbesondere auf die Torsionssteifigkeit der Bohrkrone, die das Werkzeug eines Kernbohrgeräts darstellt, zurückzuführen. Aufgabe der vorliegenden Erfindung ist es daher, die vorstehend beschriebenen Mängel und Nachteile des Standes der Technik zu überwinden und eine verbesserte Werkzeugmaschine sowie ein Verfahren zum Betrieb einer Werkzeugmaschine bereitzustellen, bei denen eine Begrenzung der Drehmomentspitze bei Blockade oder Verklemmen des Werkzeugs ermöglicht wird. Dabei stellt es ein weiteres Anliegen der Erfindung dar, dass die Werkzeugmaschine ohne mechanische Rutschkupplung auskommen soll, wobei keine Abstriche beim Schutze des Nutzers der Werkzeugmaschine gemacht werden sollen. Darüber hinaus soll eine kompakte und leichte Werkzeugmaschine bereitgestellt werden, die eine komfortable Handhabung ermöglicht und besonders wartungsarm ist.

Die Aufgabe wird gelöst durch den Gegenstand der unabhängigen Ansprüche. Vorteilhafte Ausführungsformen des erfindungsgemäßen Gegenstands werden in den abhängigen Ansprüchen beschrieben.

### Beschreibung der Erfindung:

Die Aufgabe wird dabei durch eine Werkzeugmaschine mit einem Werkzeug und einem Motor gelöst, wobei der Motor in einem Drehzahlbereich von 2.000 bis 30.000 rpm betreibbar ist, wobei eine Trägheit des Motors in einem Bereich von 20·10⁻⁶ bis 750·10⁻⁶ kg·m² liegt. Die Abkürzung rpm steht für die Einheit rounds per minutes, d.h. für die Anzahl von Umdrehungen pro Minute. Die Erfinder haben erkannt, dass die Höhe der Drehmomentspitzen, die auftreten, wenn das Werkzeug der Werkzeugmaschine verklemmt oder blockiert, von den Trägheitsverhältnissen innerhalb der Werkzeugmaschine abhängt. Der Erfindung liegt der Gedanke zugrunde, dass eine Höhe des maximalen Drehmoments durch eine geschickte Wahl von Motorparametem eingestellt und so begrenzt werden kann, dass das maximale Drehmoment einen vorgegebenen oberen Grenzwert nicht überschreitet. Es ist im Sinne der Erfindung, dass der obere Grenzwert einen maximalen Wert für das Drehmoment darstellt, welches von der Werkzeugmaschine bzw. ihrem Motor erreicht werden kann. Dabei wird das maximale Drehmoment im Antriebsstrang der Werkzeugmaschine insbesondere dann erreicht, wenn das Werkzeug der Werkzeugmaschine verklemmt oder blockiert. Die dann auftretenden hohen Drehmomentwerte werden im Sinne der Erfindung bevorzugt als "Drehmomentspitzen" bezeichnet. Die Erfinder haben insbesondere erkannt, dass das maximale Drehmoment von den Trägheitsverhältnissen zwischen der Werkzeugmaschine und ihrem Motor abhängt, sowie von der Blockiergeschwindigkeit des Werkzeugs und von der Steifigkeit im Antriebsstrang der Werkzeugmaschine. Es stellt einen Grundgedanken der Erfindung dar, dass das maximal auftretende Drehmoment dadurch begrenzt und unter einem oberen Grenzwert gehalten werden kann, wenn die Werkzeugmaschine in einem Bereich der Motordrehzahl von 2.000 bis 30.000 rpm betrieben wird und die Trägheit des Motors der Werkzeugmaschine in einem Bereich von 20·10⁻⁶ bis 750·10⁻⁶ kg·m² liegt.

Die Erfindung besteht in der Angabe der genannten Parameterbereiche von Motordrehzahl und Motorträgheit, so dass das maximale Drehmoment des Motors der Werkzeugmaschine stets unter einer festgelegten oberen Schranke bleibt. Damit kann ein für den Nutzer der Werkzeugmaschine besonders sicherer Betrieb der Werkzeugmaschine ermöglicht werden. Üblicherweise ist die Zeit, in der ein verklemmtes oder blockiertes Werkzeug einer Werkzeugmaschine zum Stehen kommt, sehr kurz. Die entsprechende Zeitspanne kann beispielsweise im Bereich von 5 Millisekunden (ms) liegen. Nach dem Blockier-Ereignis dreht sich die Werkzeugmaschine vorzugsweise mit einer vorgegebenen Anfangsgeschwindigkeit weiter. Diese Bewegung wird vom Nutzer der Werkzeugmaschine als Auslenkung der Werkzeugmaschine wahrgenommen. Tests haben gezeigt, dass diese Auslenkung der Werkzeugmaschine, die in der Vergangenheit häufig zu Verletzungen im Arm-, Schulter- und Handbereich eines Anwenders geführt hat, mit der Erfindung erheblich verringert werden kann.

Bei der vorgeschlagenen Werkzeugmaschine kann es sich insbesondere um ein Kernbohrgerät handeln. Das Werkzeug der Werkzeugmaschine ist dann vorzugsweise als Bohrkrone ausgebildet. Die Bohrkrone dient dazu, zylinderförmige Bohrkerne aus einem festen Untergrund herauszuschneiden. Bei der vorgeschlagenen Werkzeugmaschine kann es sich aber beispielsweise auch um Hammerbohrgeräte oder Bohrschrauber handeln.

Gemäß der Erfindung wird im Kontext der Erfindung ein Bereich für die Motorträgheit beschrieben, der im ebenfalls angegebenen Drehzahlbereich einen rutschkupplungsfreien Betrieb der Werkzeugmaschine ermöglicht. Somit kann durch die Erfindung auf eine mechanische Rutschkupplung verzichtet werden, so dass die Werkzeugmaschine kostengünstiger hergestellt und kompakter gestaltet werden kann. Dies führt vorteilhafterweise zu einer besonders komfortablen und erleichterten Handhabung der Werkzeugmaschine. Gemäß der Erfindung kann durch den Betrieb der Werkzeugmaschine im Motordrehzahlbereich von 2.000 bis 30.000 rpm und im Trägheitsbereich von 20·10⁻⁶ bis 750·10⁻⁶ kg·m² eine produktivitätsverbesserte und wartungsarme Werkzeugmaschine mit längeren Serviceintervallen bereitgestellt werden.

Es ist im Sinne der Erfindung bevorzugt, dass der Begriff der Motorträgheit als Massenträgheitsmoment des Motors verstanden wird, insbesondere als Massenträgheitsmoment der rotierenden Bestanteile des Motors um die Drehachse der Motorwelle. Bei den rotierenden Bestanteilen des Motors, die sich vorzugsweise um die Drehachse der Motorwelle drehen, handelt es sich bevorzugt um den Rotor des Motors. Analog wird im Sinne der Erfindung der Begriff "Trägheit der Werkzeugmaschine" bevorzugt als Massenträgheitsmoment der Werkzeugmaschine verstanden, wobei sich die rotierenden Bestandteile der Werkzeugmaschine vorzugsweise um die Drehachse des Werkzeugs drehen.

Gemäß der Erfindung liegt der obere Grenzwert für das Drehmoment in einem Bereich von 500 bis 1.500 Nm, bevorzugt in einem Bereich von 700 bis 1.200 Nm, besonders bevorzugt in einem Bereich von 850 bis 950 Nm und am meisten bevorzugt bei 900 Nm. Es ist im Sinne der Erfindung bevorzugt, dass sich die Höhe der erlaubten maximalen Drehmomentwerte nach der Robustheit des Getriebes der Werkzeugmaschine richtet. Die Erfinder haben erkannt, dass auch der Tangentialanteil der Beschleunigung des Seitenhandgriffs der Werkzeugmaschine für das maximale Drehmoment eine Rolle spielt. Dieser Tangentialanteil der Beschleunigung wird im Kontext dieser Erfindung als sog. "Schmerzmaß" (level of pain, LOP) bezeichnet. Es ist im Sinne der Erfindung bevorzugt, dass dieser Beschleunigungsanteil als Maß für den Bedienkomfort der Werkzeugmaschine im Fall der Blockade des Werkzeugs der Werkzeugmaschine verwendet wird. Die Erfinder haben erkannt, dass das Schmerzmaß mit dem maximalen Drehmoment bzw. seinen Drehmomentspitzen zusammenhängt. Dieser Zusammenhang ergibt sich insbesondere durch die Trägheit der Werkzeugmaschine. Mithin besteht ein Zusammenhang zwischen der maximal erlaubten Drehzahl und den Drehmomentspitzen innerhalb der Werkzeugmaschine. Somit führt eine Begrenzung des Drehmoments auf Werte unterhalb eines oberen Grenzwerts vorteilhafterweise auch zu einer Begrenzung des Schmerzmaßes und zu einem verbesserten Bedienkomfort der Werkzeugmaschine gegenüber konventionellen Werkzeugmaschinen, wie sie aus dem Stand der Technik bekannt sind.

Es ist im Sinne der Erfindung bevorzugt, dass die Werkzeugmaschine ein Getriebe mit einem Übersetzungsverhältnis aufweist. Vorzugsweise ergibt sich die Übersetzung aus der Motorkennlinie, d.h. der Kennlinie des Motors der Werkzeugmaschine. Es ist im Sinne der Erfindung bevorzugt, dass die Motorkennlinie den kleinsten Drehzahlwert beschreibt, bei der der Motor der Werkzeugmaschine die geforderte Leistung erbringen kann. Die Getriebeübersetzung zeigt sich insbesondere auch in dem zeitlichen Versatz zwischen dem Stillstand des Werkzeugs und dem Stillstand des Motors der Werkzeugmaschine, wenn das Werkzeug der Werkzeugmaschine verklemmt oder blockiert. Während die Zeitspanne für das Stehenbleiben des Werkzeugs beispielsweise in einem Bereich von 5 ms liegt, kann die Zeitspanne für das Stehenbleiben des Motors der Werkzeugmaschine in einem Bereich von 50 ms liegen. Gegenstand der vorliegenden Erfindung sind insbesondere die Vorgänge während der genannten Zeitspannen nach einem Verklemmen des Werkzeugs der Werkzeugmaschine. Diese Zeitspannen werden in Fig. 1 als zweite und dritte Zeitspanne bezeichnet.

Im Kontext der vorliegenden Erfindung wurde insbesondere erkannt, dass das Schmerzmaß, der Bedienkomfort, sowie das maximale Drehmoment von den Motorparametern Drehzahl, Rotorträgheit und/oder Spitzendrehmoment abhängen kann.

Gemäß der Erfindung liegt eine Trägheit der Werkzeugmaschine in einem Bereich von 30.000·10⁻⁶ bis 70.000·10⁻⁶ kg·m², bevorzugt in einem Bereich von 40.000·10⁻⁶ bis 60.000·10⁻⁶ kg·m², besonders bevorzugt in einem Bereich von 45.000·10⁻⁶ bis 55.000·10⁻⁶ kg·m² und am meisten bevorzugt bei 50.000·10⁻⁶ kg·m². Die genannten Werte für die Trägheit der Werkzeugmaschine werden vorzugsweise als Eingangsgrößen für die Ermittlung der Motorparameter Drehzahl und Motorträgheit verwendet.

Darüber hinaus kann die Werkzeugmaschine eine Spindel aufweisen, mit der eine Drehung des Motors auf das Werkzeug der Werkzeugmaschine übertragen wird. Die Drehzahl der Spindel kann in einem Bereich von 1.000 bis 1.500 rpm liegen, bevorzugt bei 1.250 bis 1.350 rpm und besonders bevorzugt bei 1.300 rpm.

Es ist im Sinne der Erfindung bevorzugt, dass die Drehzahl der Spindel der Drehzahl des Werkzeugs der vorgeschlagenen Werkzeugmaschine entspricht. Das bedeutet, dass sich das Werkzeug der Werkzeugmaschine vorzugsweise mit einer Drehzahl in einem Bereich von 1.000 bis 1.500 rpm dreht, bevorzugt in einem Bereich von 1.250 bis 1.350 rpm und besonders bevorzugt mit einer Drehzahl von ca. 1.300 rpm. Die Drehzahl der Spindel bzw. die Drehzahl des Werkzeugs der Werkzeugmaschine sind über das Übersetzungsverhältnis im Getriebe mit der Drehzahl des Motors gekoppelt, wobei das Übersetzungsverhältnis eine wesentliche Rolle für das wirksame Trägheitsmoment spielt.

Die Erfindung betrifft ebenfalls ein Verfahren zum Betrieb einer Werkzeugmaschine. Dabei weist die Werkzeugmaschine ein Werkzeug und einen Motor auf, wobei der Motor der Werkzeugmaschine in einem Drehzahlbereich von 2.000 bis 30.000 rpm betrieben wird und wobei eine Trägheit des Motors in einem Bereich von 20·10⁻⁶ bis 750·10⁻⁶ kg·m² liegt. Die für die vorgeschlagene Werkzeugmaschine beschriebenen Definitionen, technischen Wirkungen und Vorteile gelten für das vorgeschlagene Betriebsverfahren analog.

Weitere Vorteile ergeben sich aus der folgenden Figurenbeschreibung. In den Figuren sind verschiedene Ausführungsbeispiele der vorliegenden Erfindung dargestellt.

In den Figuren sind gleiche und gleichartige Komponenten mit gleichen Bezugszeichen beziffert.

Es zeigen:
- Fig. 1: beispielhafte Verläufe der Drehzahl des Motors, der Drehzahl des Werkzeugs, des Drehmoments und der Drehzahl des Geräts gegenüber der Zeit t
- Fig. 2: Darstellung einer bevorzugten Ausführungsform einer Werkzeugmaschine, insbesondere eines Kembohrgeräts

### Ausführungsbeispiele und Figurenbeschreibung:

Fig. 1 zeigt beispielhafte Verläufe der Drehzahl des Motors (1), der Drehzahl des Werkzeugs (2), des Drehmoments (3) und der Drehzahl (4) der Werkzeugmaschine (10) gegenüber der Zeit t. Auf der y-Achse sind von oben nach unten Drehzahl des Motors (1), der Drehzahl des Werkzeugs (2), des Drehmoments (3) und der Drehzahl (4) der Werkzeugmaschine (10) aufgetragen, während auf der x-Achse die Zeit t aufgetragen ist. Die Übersicht ist in drei Zeitbereiche aufgeteilt, die mit römischen Ziffern I., II. und III. beschrieben werden. Die erste Zeitspanne I. betrifft den normalen Betrieb der Werkzeugmaschine (10), bei dem mit der Werkzeugmaschine (10) gearbeitet wird. In dieser ersten Zeitspanne I. verlaufen die in Fig. 1 dargestellten Größen (1-4) im Wesentlichen konstant, wobei ein solcher näherungsweise konstanter Verlauf der Größen (1-4) Schwankungen und Abweichungen um einen Mittelwert nicht ausschließt.

Einzelheiten zu der Werkzeugmaschine (10) werden beispielhaft in Fig. 2 dargestellt. Wenn die Werkzeugmaschine (10) ein Kernbohrgerät ist, können beispielsweise zylinderförmige Bohrkerne mit der Bohrkrone (11) aus einem festen Untergrund herausgeschnitten werden. Dabei wird die Bohrkrone als Werkzeug (11) der Werkzeugmaschine (10) von einem Motor (12) der Werkzeugmaschine (10) angetrieben. Die Übertragung der Bewegung vom Motor (12) zum Werkzeug (11) kann mittels einer Spindel (14) erfolgen. Die Werkzeugmaschine (10) kann ferner ein Getriebe (13) umfassen. In dem in Fig. 2 dargestellten Ausführungsbeispiel der Erfindung ist das Kernbohrgerät (10) an einem Bohrständer befestigt, wobei die Erfindung insbesondere auch bei handgeführten Werkzeugmaschinen Anwendung finden kann.

Die zweite Zeitspanne II. beginnt mit der Blockade des Werkzeugs (11) der Werkzeugmaschine (10). Der Start der Blockade des Werkzeugs (11) der Werkzeugmaschine (10) wird in Fig. 1 mit der ersten gestrichelten, vertikal verlaufenden Gerade dargestellt. In dieser zweiten Zeitspanne II. fallen die Drehzahlen von Motor (1) und Werkzeug (2) ab, während das Drehmoment (3) stark ansteigt. Die zweite Zeitspanne II. dauert beispielsweise 5 ms. Das Ende der zweiten Zeitspanne II. wird dadurch festgelegt, dass das Werkzeug (11) der Werkzeugmaschine (10) zum Stillstand kommt. Der Motor (12) der Werkzeugmaschine (10) benötigt mehr Zeit, um vollständig abgebremst zu werden, wobei der Stillstand des Motors (12) der Werkzeugmaschine (10) das Ende der dritten Zeitspanne III. festlegt. Der zeitliche Versatz zwischen Stillstand des Werkzeugs (11) und des Motors (12) wird von dem Übersetzungsverhältnis des Getriebes (13) der Werkzeugmaschine (10) bestimmt. Insgesamt kommt es im Kontext der Erfindung zu einer Impulsumverlagerung vom Werkzeug (11) der Werkzeugmaschine (10) auf die Werkzeugmaschine (10) selbst, wobei es ein Anliegen der Erfindung ist, dass die Impulsumverlagerung und eine Auslenkung der Werkzeugmaschine (10) so begrenzt werden, dass davon keine Gefahr für den Nutzer von der Werkzeugmaschine (10) ausgeht.

Etwa in der Mitte der zweiten Zeitspanne II. nimmt das Drehmoment (3) seinen höchsten Wert (5) an, der gleichzeitig die obere Grenze (5) des Drehmoments (3) darstellt. Diese obere Grenze (5) des Drehmoments (3) wird in Fig. 1 durch den nach oben deutenden Blockpfeil oben rechts in Fig. 1 angedeutet. Ebenfalls in der Mitte der zweiten Zeitspanne II. kann es zu einer Bewegung bzw. Auslenkung (4) der Werkzeugmaschine (10) selbst kommen. Diese Auslenkung hat in der Vergangenheit zu Verletzungen an den Armen, Schultern oder Handgelenken von Nutzern der Werkzeugmaschine (10) geführt, weswegen es ein Anliegen der vorliegenden Erfindung ist, diese Auslenkung (4) zu minimieren. Es ist im Sinne der Erfindung bevorzugt, dass es zu einer Impulsumverlagerung vom Werkzeug (11) der Werkzeugmaschine (10) auf die Werkzeugmaschine (10) selbst kommt, wobei es ein Anliegen der Erfindung ist, dass die Impulsumverlagerung und die damit verbundene Auslenkung der Werkzeugmaschine (10) so begrenzt werden, dass davon keine Gefahr für den Nutzer von der Werkzeugmaschine (10) ausgeht. Es stellt ein weiteres Anliegen der Erfindung dar, dass das Drehmoment (3) stets unter der oberen Grenze (5) für das Drehmoment (3) liegt. Dies wird erfindungsgemäß dadurch erreicht, dass der Motor (12) der Werkzeugmaschine (10) in einem Drehzahlbereich (1) von 2.000 bis 30.000 rpm betrieben wird und eine Trägheit des Motors (12) der Werkzeugmaschine (10) in einem Bereich von 20·10⁻⁶ bis 750·10⁻⁶ kg·m² liegt.

Im Übergang zwischen der zweiten Zeitspanne II. und der dritten Zeitspanne III. beginnt die Werkzeugmaschine (10) bzw. ihr Antrieb mit dem Bremsen. Dadurch fällt in der dritten Zeitspanne III. das Drehmoment (3) stark ab. Der Übergang zwischen der zweiten Zeitspanne II. und der dritten Zeitspanne III. wird in Fig. 1 mit der zweiten gestrichelten, vertikal verlaufenden Gerade dargestellt. Auch die Drehzahl (1) des Motors (12) der Werkzeugmaschine (10) sinkt in der dritten Zeitspanne III., wobei der Abfall der Motordrehzahl (1) näherungsweise linear erfolgt, bis der Motor (12) am Ende der dritten Zeitspanne III. vollständig zum Stillstand gekommen ist. Auch die Auslenkung (4) der Werkzeugmaschine (10) wird in der dritten Zeitspanne III. gestoppt. Die dritte Zeitspanne III. kann beispielsweise 50 ms dauern.

### Bezugszeichenliste

- 1: Drehzahl des Motors
- 2: Drehzahl des Werkzeugs
- 3: Drehmoment bzw. Last
- 4: Drehzahl der Werkzeugmaschine
- 5: obere Grenze des Drehmoments
- 10: Werkzeugmaschine
- 11: Werkzeug
- 12: Motor
- 13: Getriebe
- 14: Spindel
- I.: Betrieb der Werkzeugmaschine
- II.: Zeitspanne, in der das Werkzeug im Blockadefall zum Stillstand kommt
- III.: Zeitspanne, in der der Motor im Blockadefall zum Stillstand kommt

## Patentansprüche

1. Werkzeugmaschine (10) mit einem Werkzeug (11) und einem Motor (12),
wobei eine Trägheit des Motors (12) in einem Bereich von 20·10⁻⁶ bis 750·10⁻⁶ kg·m² liegt,
**dadurch gekennzeichnet, dass**
der Motor (12) in einem Drehzahlbereich (1) von 2.000 bis 30.000 rpm betreibbar ist,
wobei die Werkzeugmaschine (10) keine mechanische Rutschkupplung aufweist, wobei ein Drehmoment (3) des Motors (12) der Werkzeugmaschine (10) einen oberen Grenzwert (5) nicht überschreitet,
wobei der obere Grenzwert (5) für das Drehmoment (3) in einem Bereich von 500 bis 1.500 Nm liegt,
und wobei eine Trägheit der Werkzeugmaschine (10) in einem Bereich von 30.000·10⁶ bis 70.000·10⁻⁶ kg·m² liegt.

2. Werkzeugmaschine (10) nach einem der vorhergehenden Ansprüche
**gekennzeichnet dadurch, dass**
die Werkzeugmaschine (10) ein Getriebe (13) mit einem Übersetzungsverhältnis aufweist.

3. Werkzeugmaschine (10) nach einem der vorhergehenden Ansprüche
**gekennzeichnet dadurch, dass**
die Werkzeugmaschine (10) eine Spindel (14) aufweist, mit der eine Drehung des Motors (12) auf das Werkzeug (11) der Werkzeugmaschine (10) übertragbar ist, wobei eine Drehzahl der Spindel (14) in einem Bereich von 1.000 bis 1.500 rpm liegt, bevorzugt bei 1.250 bis 1.350 rpm und besonders bevorzugt bei 1.300 rpm.

4. Verfahren zum Betrieb einer Werkzeugmaschine (10),
wobei die Werkzeugmaschine (10) ein Werkzeug (11) und einen Motor (12) aufweist,
wobei eine Trägheit des Motors (12) in einem Bereich von 20·10⁻⁶ bis 750·10⁻⁶ kg·m² liegt,
**dadurch gekennzeichnet, dass**
der Motor (12) der Werkzeugmaschine in einem Drehzahlbereich (1) von 2.000 bis 30.000 rpm betrieben wird,
wobei die Werkzeugmaschine (10) keine mechanische Rutschkupplung aufweist, wobei ein Drehmoment (3) des Motors (12) der Werkzeugmaschine (10) einen oberen Grenzwert (5) nicht überschreitet,
wobei der obere Grenzwert (5) für das Drehmoment (3) in einem Bereich von 500 bis 1.500 Nm liegt,
und wobei eine Trägheit der Werkzeugmaschine (10) in einem Bereich von 30.000·10⁻⁶ bis 70.000·10⁻⁶ kg·m² liegt.

## Claims

1. Power tool (10) having a tool (11) and a motor (12), wherein an inertia of the motor (12) is in a range of from 20·10⁻⁶ to 750·10⁻⁶ kg·m²,
**characterized in that**
the motor (12) can be operated in a speed range (1) of from 2000 to 30 000 rpm, wherein the power tool (10) has no mechanical slip clutch,
wherein a torque (3) of the motor (12) of the power tool (10) does not exceed an upper limit value (5),
wherein the upper limit value (5) for the torque (3) is in a range of from 500 to 1500 Nm, and wherein an inertia of the power tool (10) is in a range of from 30 000·10⁻⁶ to 70 000·10⁻⁶ kg·m².

2. Power tool (10) according to one of the preceding claims,
**characterized in that**
the power tool (10) has a transmission (13) with a transmission ratio.

3. Power tool (10) according to one of the preceding claims,
**characterized in that**
the power tool (10) has a spindle (14) that can be used to transmit a rotation of the motor (12) to the tool (11) of the power tool (10), wherein a speed of the spindle (14) is in a range of from 1000 to 1500 rpm, preferably 1250 to 1350 rpm and particularly preferably is 1300 rpm.

4. Method for operating a power tool (10), wherein the power tool (10) has a tool (11) and a motor (12),
wherein an inertia of the motor (12) is in a range of from 20·10⁻⁶ to 750·10⁻⁶ kg·m²,
**characterized in that**
the motor (12) of the power tool is operated in a speed range (1) of from 2000 to 30 000 rpm,
wherein the power tool (10) has no mechanical slip clutch,
wherein a torque (3) of the motor (12) of the power tool (10) does not exceed an upper limit value (5),
wherein the upper limit value (5) for the torque (3) is in a range of from 500 to 1500 Nm, and wherein an inertia of the power tool (10) is in a range of from 30 000·10⁻⁶ to 70 000·10⁻⁶ kg·m².

## Revendications

1. Machine-outil (10) avec un outil (11) et un moteur (12), une inertie du moteur (12) étant comprise dans une plage de 20·10⁻⁶ à 750·10⁻⁶ kg·m²,
**caractérisée en ce que**
le moteur (12) peut fonctionner dans une plage de vitesse de rotation (1) de 2 000 à 30 000 tr/min,
la machine-outil (10) ne comportant aucun accouplement à friction mécanique,
un couple de rotation (3) du moteur (12) de la machine-outil (10) ne dépassant pas une valeur limite supérieure (5),
la valeur limite supérieure (5) pour le couple de rotation (3) étant comprise dans une plage de 500 à 1 500 Nm,
et une inertie de la machine-outil (10) étant comprise dans une plage de 30 000·10⁻⁶ à 70 000·10⁻⁶ kg·m².

2. Machine-outil (10) selon l'une des revendications précédentes,
**caractérisée en ce que**
la machine-outil (10) comporte un engrenage (13) avec un rapport de transmission.

3. Machine-outil (10) selon l'une des revendications précédentes,
**caractérisée en ce que**
la machine-outil (10) comporte une broche (14), avec laquelle une rotation du moteur (12) peut être transmise sur l'outil (11) de la machine-outil (10), une vitesse de rotation de la broche (14) étant comprise dans une plage de 1 000 à 1 500 tr/min, de manière préférée étant de l'ordre de 1 250 à 1 350 tr/min et de manière particulièrement préférée étant de l'ordre 1 300 tr/min.

4. Procédé de fonctionnement d'une machine-outil (10), la machine-outil (10) comportant un outil (11) et un moteur (12),
une inertie du moteur (12) étant comprise dans une plage 20·10⁻⁶ à 750·10⁻⁶ kg·m², **caractérisé en ce que**
le moteur de la machine-outil (12) fonctionne dans une plage de vitesse de rotation (1) de 2 000 à 30 000 tr/min,
la machine-outil (10) ne comportant aucun accouplement à friction mécanique,
un couple de rotation (3) du moteur (12) de la machine-outil (10) ne dépassant pas une valeur limite supérieure (5),
la valeur limite supérieure (5) pour le couple de rotation (3) étant comprise dans une plage de 500 à 1 500 Nm,
et une inertie de la machine-outil (10) étant comprise dans une plage de 30 000·10⁻⁶ à 70 000·10⁻⁶ kg·m².
